# FASCICULE DE BREVET EUROPEEN

(11) **EP 3 488 062 B1**
(45) Date de publication et mention de la délivrance du brevet: **15.04.2020**
(21) Numéro de dépôt: 17727930.4
(22) Date de dépôt: 09.06.2017
(51) Int. Cl.: E05B 81/76, E05B 85/10, E05B 81/06, G07C 9/00

(54) **SYSTÈME DE COMMANDE D'OUVERTURE D'OUVRANT DE VÉHICULE AUTOMOBILE**
SYSTEM ZUR STEUERUNG DER ÖFFNUNG EINES ZU ÖFFNENDEN KAROSSERIETEILS EINES KRAFTFAHRZEUGES
SYSTEM FOR CONTROLLING THE OPENING OF AN OPENABLE BODY SECTION OF A MOTOR VEHICLE

(30) Priorité: 22.07.2016 FR 1657035
(43) Date de publication de la demande: 29.05.2019
(73) Titulaire: PSA Automobiles S.A., 78300 Poissy (FR); U-Shin Deutschland Zugangssysteme GmbH, 85253 Erdweg (DE)
(72) Inventeur: MALVY, Thomas, 70110 Athesans Etroitefontaine (FR); GRENOUILLAT, Régis, 85221 Dachau (DE)
(74) Mandataire: Fernandez, Francis Lionel
(86) Numéro de dépôt international: PCT/EP2017/064106
(87) Numéro de publication internationale: WO 2018/015065

(56) Documents cités:
- EP-A1- 0 816 597
- WO-A1-2007/121817
- WO-A1-2015/073119
- DE-A1-102012 023 792
- JP-A- 2005 155 126

## Description

L'invention se rapporte au domaine des commandes extérieures d'ouverture d'ouvrant. Plus précisément, l'invention concerne le réveil d'un système de commande initialement en veille. L'invention a trait à un système de commande d'ouverture d'ouvrant. L'invention propose en outre un procédé de réveil d'un système de commande d'ouverture d'ouvrant. L'invention a également trait à un véhicule automobile.

Une commande d'ouverture d'ouvrant d'un véhicule automobile présente généralement un moteur électrique permettant d'actionner un ouvrant du véhicule entre une position ouverte et une position fermée. Le moteur déplace l'ouvrant dans un sens ou dans l'autre en réponse à la manipulation de sa poignée de commande d'ouverture extérieure.

Le document JP 2005-155126 A divulgue un véhicule automobile muni d'une porte coulissante motorisée. Lorsque la poignée de la porte est manipulée, le moteur se met en marche de sorte à ouvrir ou à fermer l'ouvrant selon le cas. Afin d'économiser l'énergie, l'alimentation en énergie coupée temporairement. Dès que la poignée de la porte est actionnée, elle enclenche un commutateur qui permet l'alimentation du moteur en vue d'entraîner la porte. Le moteur limite le couple de fermeture qu'il exerce sur l'ouvrant lorsque la présence d'un intrus au contact de l'ouvrant a été détectée. En complément, les cas de détections incorrectes sont reconnus. A cet effet, le moteur est associé à un pilote de moteur de porte, à un circuit électrique de détection de courant, et à un ordinateur avec un programme informatique. Cette solution permet d'optimiser la sécurité en évitant de pincer un individu. Toutefois son coût reste élevé, et son fonctionnement nécessite de laisser le commutateur sous tension.

Les demandes de brevet WO2015073119, DE102012023792, WO2007121817 et EP0816597 décrivent aussi un système de commande d'ouverture d'ouvrant de véhicule comportant une poignée mobile par rapport à un boîtier.

L'invention a pour objectif de résoudre au moins un des problèmes posés par l'art antérieur. Plus précisément, l'invention a pour objectif de réduire le coût d'un système de commande d'ouverture d'ouvrant. L'invention a également pour objectif de simplifier un tel système tout en optimisant sa fiabilité et sa sensibilité.

L'invention a pour objet un système de commande d'ouverture d'ouvrant de véhicule, notamment de porte de véhicule, le système comprenant : un boîtier, une poignée mobile par rapport au boîtier, un moteur électrique, un calculateur configuré pour passer d'un mode en veille à un mode actif ; remarquable en ce que le moteur électrique est adapté pour générer une tension de réveil TR lors du déplacement de la poignée par rapport au boîtier ; le calculateur étant configuré pour passer du mode veille au mode actif lorsqu'il reçoit la tension de réveil TR générée par le moteur.

Selon des modes particuliers de réalisation, le système peut comprendre une ou plusieurs des caractéristiques suivantes, prises isolément ou selon toutes les combinaisons techniques possibles :
- Le calculateur est configuré pour se réveiller lorsque la tension de réveil TR générée par le moteur dépasse un seuil S.
- Le seuil S est inférieur ou égal à 20 mV, ou à 5 mV.
- Le système comprend un redresseur de tension produite par le moteur.
- Le calculateur comprend un filtre électrique adapté pour filtrer la tension de réveil TR provenant du moteur, et/ou un amplificateur de tension adapté pour amplifier la tension de réveil TR provenant du moteur.
- Le calculateur est configuré pour piloter l'alimentation électrique du moteur pour qu'il fournisse un travail mécanique.
- Le moteur est adapté pour déplacer la poignée, notamment entre une position rétractée et une position déployée par rapport au boîtier.
- Le moteur est adapté pour générer une tension de réveil lorsque la poignée est poussée vers le boîtier et/ou éloignée du boîtier.
- Le moteur comprend une bobine électromagnétique et un aimant permanent mobiles l'un par rapport à l'autre.
- Le seuil S et/ou la tension de réveil est/sont inférieur(s) ou égal/égaux à 500 mV, 100 mV, ou à 20 mV.
- Le seuil S et/ou la tension de réveil est/sont supérieur(s) ou égal/égaux à 5 mV, ou à 10 mV, ou 50 mV.
- Le moteur est couplé à la poignée.
- Le moteur est un alternateur.
- Le moteur est branché au calculateur.
- La poignée est une poignée pivotante.
- Le moteur électrique est configuré pour fonctionner en tant que générateur de tension qui génère la tension de réveil lors du déplacement de la poignée par rapport au boîtier et/ou par rapport à l'ouvrant.
- L'alternateur comprend un stator et un rotor, la bobine étant liée au stator et chaque aimant étant lié au rotor ; ou la bobine étant liée au rotor et chaque aimant étant lié au stator.
- Le moteur comprend un réducteur mécanique, notamment avec des engrenages.
- Le système est configuré de sorte que la tension générée par le moteur soit généralement proportionnelle à la vitesse de déplacement de la poignée.

L'invention a également pour objet un procédé de réveil et/ou d'activation d'un système de commande d'ouverture d'ouvrant, l'ouvrant comprenant un moteur électrique et une poignée mobile entre au moins une première position et une deuxième position, le procédé comprenant les étapes suivantes : (a) système en mode veille ; (b) déplacement de la poignée ; (c) système en mode actif ; remarquable en ce que le moteur électrique est couplé à la poignée de sorte à pouvoir fonctionner en tant que générateur de tension de manière à générer une tension de réveil lorsque la poignée est déplacée lors de l'étape (b) déplacement, et le système étant configuré pour basculer de l'étape (a) système en mode veille à l'étape (c) système en mode actif lorsqu'il détecte une tension de réveil générée par le moteur.

L'invention a également pour objet un véhicule, notamment automobile, comprenant un ouvrant avec une poignée et un système de commande d'ouverture d'ouvrant, remarquable en ce que le système est conforme à l'invention, le véhicule comprenant un calculateur maître communiquant avec le calculateur du système de commande d'ouverture d'ouvrant lorsqu'il est actif.

Selon un mode particulier, le véhicule comprend une alimentation électrique apte à alimenter le moteur, l'alimentation étant coupée du calculateur et/ou du moteur lorsque le système est en mode veille.

Selon un mode particulier, le véhicule comprend un calculateur maître communiquant avec le calculateur pilote lorsque ce dernier est en mode actif.

De manière générale, les modes particuliers de chaque objet de l'invention sont également applicables aux autres objets de l'invention. Dans la mesure du possible, chaque objet de l'invention est combinable aux autres objets.

L'invention permet de simplifier le système puisqu'elle emploie le moteur déjà présent dans l'ouvrant. Elle utilise ses capacités à générer un courant ou une tension en réponse à un déplacement provoqué par un utilisateur. Puisque l'invention se dispense d'interrupteur, elle offre une économie à la fois sur cet élément, sur les branchements, et sur l'éventuel contrôle.

L'invention offre une grande souplesse de détection car dès le début de l'actionnement de la poignée, une tension est produite. Par conséquent, le changement de mode peut s'opérer avec une amplitude de mouvement réduite, et très tôt dans le mouvement de la poignée. Par ailleurs, un signal de réveil est produit dans un des sens de déplacement, et optionnellement dans les deux sens de déplacement. Par exemple, une tension positive peut être générée lorsque la poignée est poussée. Optionnellement, une tension négative pourra être générée lorsque la poignée est tirée.

L'invention favorise un fonctionnement électriquement passif. Le mouvement des aimants produit une tension suffisante au réveil du calculateur pilote, indépendamment d'une éventuelle alimentation continue pour surveiller l'état du système. Le système devient plus simple et plus sobre en énergie.

D'autres caractéristiques et avantages de la présente invention seront mieux compris à l'aide de la description donnée à titre d'exemple et en référence aux dessins parmi lesquels :
La figure 1 présente le système de commande d'ouverture d'ouvrant selon l'invention, sa poignée occupe une première position rétractée et le système reste en veille.
La figure 2 illustre le système de commande d'ouverture d'ouvrant en mode actif suite au déplacement de la poignée dans une deuxième position rétractée.
La figure 3 montre le système de commande d'ouverture d'ouvrant en mode actif suite au basculement de la poignée dans une première position déployée.
La figure 4 est un diagramme du procédé de réveil et/ou d'activation du système de commande d'ouverture d'ouvrant selon l'invention.

La figure 1 représente en coupe une portion d'ouvrant 2 d'un véhicule. Dans le cas présent, il s'agit d'une porte d'un véhuicule automobile. L'invention pourrait également s'appliquer à un volet de coffre du véhicule.

L'ouvrant 2 présente un système commande d'ouverture 4 avec une poignée 6, par exemple extérieure. La poignée 6 est montée mobile par rapport à un boîtier 8, également appelé étrier, qui est disposé dans l'épaisseur de l'ouvrant 2. La poignée 6 est ici représente dans une position au repos, où elle affleure un panneau de carrosserie 10 propre à l'ouvrant 2. Elle est dans une première position rétractée. La surface extérieure 12 de l'ouvrant 2 peut affleurer la surface extérieure 14 de la poignée. Une telle configuration est couramment désignée par le terme anglo-saxon « flush ».

La poignée 6 est montée pivotante par rapport au boîtier 8, et donc par rapport à l'ouvrant 2. En variante, elle pourrait être mobile en translation, ou suivre toute autre cinématique approprié. La poignée 6 est articulée à l'aide d'un axe de pivotement 16 autour duquel elle tourne. Elle pourra être sortie, et donc déployée de l'ouvrant 2 en faisant saillie par rapport à sa surface extérieure 12, ou rentrée dans une deuxième position rétractée. Cette cinématique sera détaillée plus en détail au cours des prochaines figures.

Le système commande d'ouverture 4 comporte un moteur électrique 18. Le moteur 18 est une machine électrique tournante. Ce moteur 18 permet de déplacer la poignée 6, par exemple depuis la première position rétractée à une première position déployée. Le moteur peut également déplacer la poignée 6 dans le mouvement inverse pour ramener la poignée 6 dans la première position rétractée, ou position de repos. Le moteur 18 peut comprend un bras pivotant 20, ou une bielle, poussant la poignée 6. Le système 4 peut optionnellement comprendre des moyens de rappel (non représentés), par exemple un ressort, ramenant la poignée 6 au contact du bras 20. Un réducteur (non représenté) permet de réduire la vitesse de rotation du rotor du moteur 18 par rapport à celle du bras 20.

Le système 4 présente en outre un calculateur 22 pilotant la puissance électrique reçue par le moteur 18. Le calculateur pilote 22 peut comprendre un ou plusieurs circuits électriques. Il est relié au calculateur maître 24 du véhicule, également appelé calculateur principal. Le calculateur pilote 22 est branché à l'alimentation du véhicule et gère l'énergie électrique qui est convertie en énergie mécanique par le moteur 18 afin de déplacer la poignée 6 entre la première position rétractée et la première position déployée. Le calculateur pilote 22 peut être placé dans l'ouvrant 2, par exemple dans le boîtier 8.

Le moteur 18 peut également effectuer la conversion d'énergie inverse. Il peut convertir une énergie mécanique reçue en énergie électrique générée. Il fonctionne alors en générateur de tension. Par exemple lorsque la poignée 6 est actionnée par un utilisateur, le moteur 18 produit une tension électrique. À cet effet, le moteur présente un induit et un inducteur. Tous deux peuvent être des jeux de bobines ; par exemple un des jeux est alimenté en produisant un champ magnétique variable, l'autre reçoit le champ magnétique variable et le converti en tension. Ou encore, le rotor du moteur 18 peut présenter plusieurs aimants permanents qui créent un courant dans les bobines de l'induit, soit une tension. Lorsqu'une tension est produite, elle est envoyée au calculateur pilote 22.

Le système de commande d'ouverture 4 peut comprendre un redresseur de tension 26, éventuellement intégré dans le calculateur pilote 22 ou dans le moteur 18. Ce redresseur de tension 26 permet de transformer des pics de tension issus du moteur 18. Il peut produire une tension continue ou un signal en créneaux. Le calculateur pilote 22 peut également comprendre un amplificateur de tension 28. Il permet d'amplifier les tensions issues du moteur 18, et optionnellement du redresseur de tension 26. Cela permet de s'adapter à la chute de tension liée à la résistance électrique du circuit électrique du calculateur pilote 22. Ce dernier peut également comprendre un filtre électrique 30 permettant de reconnaître les cas où la tension produite par le moteur 18 dépasse un seuil S. Cette vérification peut s'effectuer directement aux bornes du moteur 18, ou éventuellement au niveau de la tension amplifiée l'amplificateur de tension 28.

Afin d'économiser de l'énergie électrique, le calculateur pilote 22 peut être en mode veille et ne plus être alimenté par le véhicule. Son réveil, signifiant un basculement en mode actif, peut être déclenché par le moteur 18 lorsqu'il produit une tension supérieure au seuil S, également appelée tension de réveil TR.

Suivant une alternative de l'invention, le moteur comprend un doigt sortant et rentrant linéairement dans le corps du moteur. Cela signifie que le moteur n'est pas nécessairement un actionneur tournant. Le moteur peut être un aimant translatant dans ou au voisinage d'une bobine. Il peut également comprendre un condensateur à électrodes mobiles.

La figure 2 représente la portion d'ouvrant 2 de la figure 1, le calculateur pilote 22 étant toutefois en mode actif.

La poignée 6 a été déplacée dans la deuxième position rétractée depuis la première position rétractée. Elle a été enfoncée dans le boîtier 8. Par ce mouvement, le moteur 18 a produit une tension de réveil TR supérieure ou égale au seuil S. Le seuil S peut être supérieur ou égal à 10mV. Le seuil S peut être de l'ordre de 50mV. Le seuil S peut être choisi pour ignorer le bruit. L'amplificateur de tension 28 peut multiplier la tension provenant du moteur 18 par vingt ou par cent. Dès lors, la tension qu'analyse le filtre électrique 30 peut être supérieure ou égale à 0,5 V.

En synthèse, puisque la tension de réveil TR issue du moteur 18 a atteint ou dépassé le seuil S, le calculateur pilote 22 devient actif.

La figure 3 montre la portion d'ouvrant 2 de la figure 1, le calculateur pilote 22 étant toutefois en mode actif.

Le phénomène est similaire à celui décrit en figure 2, toutefois la poignée 6 a été déplacée dans l'autre sens depuis la première position rétractée de la figure 1. La poignée 6 a été tirée dans la première position déployée, elle sort du boîtier 8. Elle fait saillie par rapport au panneau 10, et notamment par rapport à sa surface extérieure 12. La poignée 6 peut encore être tirée dans une deuxième position déployée (représentée en traits pointillés). Cette deuxième position permet de dévérouiller l'ouvrant 2 par exemple.

La figure 4 esquisse un diagramme de réveil d'un système de commande d'ouverture d'ouvrant. Le système et l'ouvrant sont éventuellement conformes à ceux décrits en relation avec les figures 1 à 3. Le procédé peut être un procédé d'activation.

Le procédé de réveil peut comprendre les étapes suivantes, éventuellement enchaînées dans l'ordre suivant :
(a) système, et notamment calculateur pilote en mode veille 100 ;
(b) déplacement de la poignée 102, et rotation du moteur qui implique la génération d'une tension de réveil que reçoit le système, ladite tension de réveil étant supérieure ou égal au seuil S ;
(c) système, et notamment calculateur pilote en mode actif 104 ;
(d) communication 106 entre le calculateur pilote et le calculateur maître ; cette étape étant optionnelle.

Suite au réveil du système lors de l'étape (c) mode actif 104, également appelé étape (c) activation, le calculateur pilote et le calculateur maître démarrent un protocole de communication. Le calculateur pilote peut envoyer un message de changement de mode via un réseau électrique du véhicule. Ensuite, le calculateur maître peut vérifier la présence du propriétaire du véhicule en envoyant un message radio à l'intention d'une clé réceptrice ou d'une carte électronique. En l'absence d'une réponse appropriée dans un délai donné, le calculateur pilote retourne en mode veille.

## Revendications

1. Système de commande d'ouverture (4) d'ouvrant (2) de véhicule, notamment de porte de véhicule, le système (4) comprenant :
- un boîtier (8),
- une poignée (6) mobile par rapport au boîtier (8),
- un moteur électrique (18),
- un calculateur (22) configuré pour passer d'un mode en veille à un mode actif ;
**caractérisé en ce que**
le moteur électrique (18) est adapté pour générer une tension de réveil TR lors du déplacement de la poignée (6) par rapport au boîtier (8);
le calculateur (22) étant configuré pour passer du mode veille au mode actif lorsqu'il reçoit la tension de réveil TR générée par le moteur (18).

2. Système (4) selon la revendication 1, **caractérisé en ce que** le calculateur (22) est configuré pour se réveiller lorsque la tension de réveil TR générée par le moteur (18) dépasse un seuil S.

3. Système (4) selon la revendication 2, **caractérisé en ce que** le seuil S est inférieur ou égal à 20 mV, ou à 5 mV.

4. Système (4) selon l'une des revendications 1 à 3, **caractérisé en ce qu'**il comprend un redresseur de tension (26) produite par le moteur (18).

5. Système (4) selon l'une des revendications 1 à 4, **caractérisé en ce que** le calculateur (22) comprend un filtre électrique (30) adapté pour filtrer la tension de réveil TR provenant du moteur (18), et/ou un amplificateur de tension (28) adapté pour amplifier la tension de réveil TR provenant du moteur (18).

6. Système (4) selon l'une des revendications 1 à 5, **caractérisé en ce que** le calculateur (22) est configuré pour piloter l'alimentation électrique du moteur (18) pour qu'il fournisse un travail mécanique.

7. Système (4) selon l'une des revendications 1 à 6, **caractérisé en ce que** le moteur (18) est adapté pour déplacer la poignée (6), notamment entre une position rétractée et une position déployée par rapport au boîtier (8).

8. Système (4) selon l'une des revendications 1 à 7, **caractérisé en ce que** le moteur (18) est adapté pour générer une tension de réveil lorsque la poignée (6) est poussée vers le boîtier (8) et/ou éloignée du boîtier (8).

9. Système (4) selon l'une des revendications 1 à 8, **caractérisé en ce que** le moteur (18) comprend une bobine électromagnétique et un aimant permanent mobiles l'un par rapport à l'autre.

10. Véhicule, notamment automobile, comprenant un ouvrant (2) avec une poignée (6) et un système de commande d'ouverture (4) d'ouvrant (2), **caractérisé en ce que** le système (4) est conforme à l'une des revendications 1 à 9, le véhicule comprenant un calculateur maître (24) communiquant avec le calculateur (22) du système de commande d'ouverture (4) d'ouvrant (2) lorsqu'il est actif.

## Patentansprüche

1. System zur Steuerung der Öffnung (4) eines zu öffnenden Karosserieteils (2) eines Fahrzeugs, insbesondere einer Fahrzeugtür, wobei das System (4) Folgendes umfasst:
- ein Gehäuse (8),
- einen in Bezug auf das Gehäuse (8) beweglichen Handgriff (6),
- einen Elektromotor (18),
- einen Rechner (22), der so konfiguriert ist, dass er vom Standby-Modus in den aktiven Modus umschaltet;
**dadurch gekennzeichnet, dass**
der Elektromotor (18) so angepasst ist, dass er eine Aufweckspannung TR erzeugt, wenn der Handgriff (6) in Bezug auf das Gehäuse (8) bewegt wird;
wobei der Rechner (22) so konfiguriert ist, dass er vom Bereitschaftsmodus in den aktiven Modus umschaltet, wenn er die vom Motor (18) erzeugte Aufweckspannung TR empfängt.

2. System (4) nach Anspruch 1, **dadurch gekennzeichnet, dass** der Rechner (22) so konfiguriert ist, dass er aufwacht, wenn die von dem Motor (18) erzeugte Aufweckspannung TR einen Schwellenwert S überschreitet.

3. System (4) nach Anspruch 2, **dadurch gekennzeichnet, dass** der Schwellenwert S kleiner oder gleich 20 mV oder 5 mV ist.

4. System (4) nach einem der Ansprüche 1 bis 3, **dadurch gekennzeichnet, dass** es einen Gleichrichter (26) für die vom Motor (18) erzeugte Spannung umfasst.

5. System (4) nach einem der Ansprüche 1 bis 4, **dadurch gekennzeichnet, dass** der Rechner (22) einen elektrischen Filter (30) umfasst, der angepasst ist, um die Aufweckspannung TR aus dem Motor (18) zu filtern, und/oder einen Spannungsverstärker (28), der angepasst ist, um die Aufweckspannung TR aus dem Motor (18) zu verstärken.

6. System (4) nach einem der Ansprüche 1 bis 5, **dadurch gekennzeichnet, dass** der Rechner (22) so konfiguriert ist, dass er die Energieversorgung des Motors (18) steuert, um eine mechanische Arbeit auszuführen.

7. System (4) nach einem der Ansprüche 1 bis 6, **dadurch gekennzeichnet, dass** der Motor (18) angepasst ist, um den Handgriff (6) zu bewegen, insbesondere zwischen einer in Bezug auf das Gehäuse (8) eingefahrenen Position und einer ausgefahrenen Position.

8. System (4) nach einem der Ansprüche 1 bis 7, **dadurch gekennzeichnet, dass** der Motor (18) angepasst ist, um eine Aufweckspannung zu erzeugen, wenn der Handgriff (6) zum Gehäuse (8) hin geschoben und/oder von dem Gehäuse (8) weg geschoben wird.

9. System (4) nach einem der Ansprüche 1 bis 8, **dadurch gekennzeichnet, dass** der Motor (18) eine elektromagnetische Spule und einen Permanentmagneten umfasst, die in Bezug zueinander beweglich sind.

10. Fahrzeug, insbesondere ein Kraftfahrzeug, umfassend einen zu öffnenden Karosserieteil (2) mit einem Handgriff (6) und ein System (4) zur Steuerung der Öffnung (4) des zu öffnenden Karosserieteils (2), **dadurch gekennzeichnet, dass** das System (4) einem der Ansprüche 1 bis 9 entspricht, wobei das Fahrzeug einen Hauptrechner (24) umfasst, der mit dem Rechner (22) des Systems zur Steuerung der Öffnung (4) des zu öffnenden Karosserieteils (2) kommuniziert, wenn er aktiv ist.

## Claims

1. System (4) for controlling the opening (2) of a vehicle panel, in particular a vehicle door, the system (4) comprising:
- a housing (8),
- a handle (6) movable with respect to the housing (8),
- an electric motor (18),
- a computer (22) configured to change from a standby mode to an active mode,
**characterised in that**
the electric motor (18) is suitable for generating a wake-up voltage TR when the handle (6) is moved with respect to the housing (8);
the computer (22) being configured to change from standby mode to active mode when it receives the wake-up voltage TR generated by the motor (18).

2. System (4) according to claim 1, **characterised in that** the computer (22) is configured to wake up when the wake-up voltage TR generated by the motor (18) exceeds a threshold S.

3. System (4) according to claim 2, **characterised in that** the threshold S is less than or equal to 20 mV, or 5 mV.

4. System (4) according to any of claims 1 to 3, **characterised in that** it comprises a rectifier (26) for the voltage produced by the motor (18).

5. System (4) according to any of claims 1 to 4, **characterised in that** the computer (22) comprises an electrical filter (30) suitable for filtering the wake-up voltage TR coming from the motor (18), and/or a voltage amplifier (28) suitable for amplifying the wake-up voltage TR coming from the motor (18).

6. System (4) according to any of claims 1 to 5, **characterised in that** the computer (22) is configured to control the electrical supply to the motor (18) so that it provides mechanical work.

7. System (4) according to any of claims 1 to 6, **characterised in that** the motor (18) is suitable for moving the handle (6), in particular between a retracted position and a deployed position with respect to the housing (8).

8. System (4) according to any of claims 1 to 7, **characterised in that** the motor (18) is suitable for generating a wake-up voltage when the handle (6) is pushed towards the housing (8) and/or moved away from the housing (8).

9. System (4) according to any of claims 1 to 8, **characterised in that** the motor (18) comprises an electromagnetic coil and a permanent magnet able to move with respect to one another.

10. Vehicle, in particular an automobile, comprising a door (2) with a handle (6) and a system (4) for controlling the opening of a door (2), **characterised in that** the system (4) is in accordance with any of claims 1 to 9, the vehicle comprising a master computer (24) communicating with the computer (22) of the system (4) for controlling the opening of a door (2) when it is active.
